# EUROPÄISCHE PATENTSCHRIFT

(11) **EP 2 759 383 B1**
(45) Veröffentlichungstag und Bekanntmachung des Hinweises auf die Patenterteilung: **09.12.2015**
(21) Anmeldenummer: 14152370.4
(22) Anmeldetag: 24.01.2014
(51) Int. Cl.: B26D 1/00, B26D 3/30, B26D 7/06, B26D 3/28, B26D 1/02

(54) **Vorrichtung zum Schneiden von Fleischstücken, insbesondere zum Zerteilen von Fleischstücken jeweils in Hälften**
Apparatus for cutting pieces of meat, in particular for cutting pieces of meat into halves
Dispositif de découpe de pièces de viande, notamment pour diviser des pièces de viande en moitiés

(30) Priorität: 26.01.2013 DE 202013000784 U
(43) Veröffentlichungstag der Anmeldung: 30.07.2014
(73) Patentinhaber: Wichelmann, Bernd, 49393 Lohne (DE)
(72) Erfinder: Wichelmann, Bernd, 49393 Lohne (DE)
(74) Vertreter: Jabbusch, Matthias

(56) Entgegenhaltungen:
- EP-A1- 2 540 462
- DE-A1- 19 610 661
- DE-U1- 9 206 363
- DE-U1- 9 415 688
- US-A1- 2006 162 518

## Beschreibung

Die Erfindung betrifft eine Vorrichtung zum Schneiden von Fleischstücken, insbesondere zum Zerteilen von Fleischstücken jeweils in Hälften, umfassend zumindest ein horizontal ausgerichtetes Messer und umfassend diesem Messer zugeordnete Transportmittel für die Fleischstücke.

Zu verschiedenen Zwecken sind Fleischstücke maschinell zu schneiden. Beispielsweise werden aus genormten Fleischstücken Produkte hergestellt, die hälftige Fleischstücke benötigen. Möglich sind hier beispielsweise "Cordon bleu" -Produkte. Bei Hähnchenbrust-Fleischstücken wird regelmäßig aus einer Hähnchenbrust eine obere und untere Hälfte gewonnen und einer Weiterverarbeitung zugeführt. Mit einer gattungsgemäßen Vorrichtung wird die Hähnchenbrust dazu gegen ein stehendes Messer gefahren, das Messer ist dabei horizontal ausgerichtet. Durch Weitertransport wird das Fleischstück gegen die Schneide des Messers geführt und so durchteilt.

Probleme können dann entstehen, wenn das Fleischstück mit dem Messer in eine Haftreibung gerät. Dann kann es zu Stockungen des gesamten Prozesses kommen und es muss manuell eingegriffen werden. Eine saubere Ablage der hergestellten Hälften des Fleischstückes ist dann nicht mehr gewährleistet.

DE 94 15688 U1 offenbart eine Vorrichtung gemäß dem Oberbegriff von Anspruch 1.

Der Erfindung liegt die Aufgabe zugrunde, eine Vorrichtung der eingangs genannten Gattung aufzuzeigen, mit der ein sauberes Durchtrennen sowie eine saubere Ablage der hergestellten Fleischstückteile ermöglicht ist.

Diese Aufgabe ist gemäß Anspruch 1 gelöst.

Das Messer der erfindungsgemäßen Vorrichtung ist zumindest auf seiner Unterseite nicht glatt ausgebildet, es weist Rücksprünge auf. Dadurch liegt das Messer nicht mit seiner gesamten Schneidefläche, sondern nur noch mit Abschnitten der Schneidefläche an dem unteren Fleischteil während und nach dem Zerschneiden des Fleischstückes an. Durch die verringerte Anlagefläche ist die Haftung zwischen Fleischstück und Messer verringert, so dass ein problemloser Weitertransport des hergestellten Fleischstückteils unterhalb des Messers möglich ist.

Auch auf der Oberseite des Messers können entsprechende Schneidematerialrücksprünge vorgesehen sein, hier ist durch eine bessere Zugänglichkeit jedoch das Problem sich verklemmender Fleischstückteile nicht so gravierend wie unterhalb des Messers.

Erfindungsgemäß ist vorgesehen, dass dem Messer auf seiner Unterseite und auf seiner Oberseite jeweils ein Transportmittel zugeordnet ist, dass diesen Transportmitteln ein weiteres Transportmittel nachgeordnet ist und dass die Transportgeschwindigkeit des weiteren Transportmittels höher ist als die Transportgeschwindigkeit der dem Messer zugeordneten Transportmittel. Durch die eingestellten voneinander verschiedenen Geschwindigkeiten können hergestellte Teile des Fleischstückes, beispielsweise hergestellte Hälften einer Hähnchenbrust, nach dem Schneiden voneinander separiert werden. Dazu werden geschnittene Fleischstücke nach dem Schneiden durch die dem Messer zugeordneten Transportmittel einzeln unterhalb und oberhalb des Messers in Richtung des weiteren Transportmittels befördert. Das unterhalb des Messers angeordnete Fleischstück kann als erstes auf das weitere Förderband fallen, das oberhalb des Messers angeordnete Fleischstück fällt danach auf das weitere Förderband. Das zuvor auf das weitere Förderband gefallene Fleischstück wird beschleunigt transportiert, da die Transportgeschwindigkeit des weiteren Förderbandes höher ist als die Transportgeschwindigkeiten der dem Messer zugeordneten Transportmittel. Das obere Fleischstück fällt daher hinter das auf dem unteren ursprünglich transportierten Fleischstück auf das schnellere weitere Transportmittel. Dadurch gelingt in einem nachfolgenden wieder gemeinsamen Transportmittel eine Hintereinander-Ablage der Fleischstücke, so dass eine saubere diskrete Ablage vorteilhaft gewährleistet ist. Dass diese Ablage gewährleistet ist, wird durch die erfindungsgemäßen Schneideflächenmaterialrücksprünge erreicht, welche eine definierte stets stattfindende Mitnahme des unteren Fleischstückteils unterhalb des Messers durch das Transportmittel gewährleisten.

Der Abstand zwischen dem Transportmittel auf der Oberseite des Messers zum Messer ist nach einer Weiterbildung der Erfindung veränderbar einstellbar. Fleischstücke können voneinander verschiedene Höhen haben. Der Abstand zwischen unterem Transportmittel und Messer wird nicht verändert, so dass das untere hergestellte Fleischstückteil stets die gleiche Höhe hat. Das obere Fleischstückteil kann variieren, das Transportmittel legt sich an die verschiedenen Formen der Fleischstücke aufgrund seiner Veränderbarkeit an.

Jedes Transportmittel ist ein Förderband, bei dem Transportmittel auf der Oberseite des Messers kann also das untere Trum dieses Förderbandes veränderbar angeordnet sein, es kann beispielsweise höhenveränderbar angeordnet sein.

Dieses Untertrum kann zudem einen Toleranzausgleich von etwa 10 mm haben, in dem es auf geeignete Weise beispielsweise in Langlöchern verschieblich gelagert ist.

Zur weiteren Ausbildung der Erfindung ist noch vorgesehen, dass die auf der unteren Schneidefläche angeordneten Schneideflächenmaterialrücksprünge als Rillen ausgebildet sind. Rillen stellen längere Materialrücksprünge zur Verfügung, entsprechend viel Material ist aus der Oberfläche des Messers weggenommen. Die Rillen sind vorzugsweise parallel zueinander ausgerichtet und parallel zur Förderrichtung der dem Messer zugeordneten Transportmittel ausgerichtet. Aufgrund dieser Anordnung bilden die Kanten der Rillen keine Eingriffsbarrieren für das zu schneidende Fleisch aus, das Fleisch wird entlang der Rillen geführt, mit den verbleibenden Stegen zwischen den Rillen tritt keine Haftreibung ein, so dass ein Weitertransport insbesondere mit dem Förderband gewährleistet ist.

Ein Ausführungsbeispiel der Erfindung, aus dem sich weitere erfinderische Merkmale ergeben, ist in der Zeichnung dargestellt. Es zeigen:
- Fig. 1:: eine schematische Teilansicht einer erfindungsgemäßen Vorrichtung zum Schneiden von Fleischstücken,
- Fig. 2:: eine Seitenansicht eines in der Vorrichtung gemäß Fig. 1 eingesetzten Messers und
- Fig. 3:: eine Schnittansicht entlang der mit C gekennzeichneten Schnittlinie in Fig. 2 in zwei von einander verschiedenen Maßen.

Von der Vorrichtung sind in Fig. 1 nur die mit den Fleischstücken 1 in Kontakt geratenen Transportmittel sowie das Messer 2 dargestellt. Dem Messer 2 ist auf seiner Unterseite ein Förderband 3 als Transportmittel zugeordnet. Oberhalb des Messers 2 ist ein Förderband 4 gleichfalls als Transportmittel angeordnet. Das Förderband 3 und das Förderband 4 transportieren durch das Messer 2 geteilte Filets 5, 5', welche durch Halbierung aus dem Fleischstück 1 gewonnen werden.

Das untere Förderband 3 verläuft nicht bis zum in der Zeichnung rechtem Ende des Messers 2. Unterhalb dieses Endes des Messers 2 ist bereits ein weiteres Förderband 6 angeordnet, auf das die unterhalb des Messers 2 angeordneten Filets 5 übergehen. Das obere Förderband 4 steht über das freie Ende des Messers 2 hinaus, die Ablage der oberen Filets 5' erfolgt zeitlich anschließend in einen Bereich auf dem weiteren Förderband 6 hinein, in dem kein Filet 5 angeordnet ist. Beide Filets 5 und 5' können dann mit ein und demselben Förderband 6 abtransportiert werden.

Die Transportgeschwindigkeit des Förderbandes 6 ist höher als die Transportgeschwindigkeiten der Förderbänder 3, 4. Während die Förderbänder 3, 4 beispielsweise eine Transportgeschwindigkeit von 20 m pro Minute haben, kann das Förderband 6 eine Transportgeschwindigkeit von 30 m pro Minute aufweisen.

Um insbesondere das sichere Ablösen der mit dem unteren Förderband 3 transportierten Filets 5 vom Messer 2 zu ermöglichen, sind an dem Messer 2 die erfindungsgemäßen Schneideflächenmaterialrücksprünge 7 angeordnet. Fig. 2 zeigt, dass diese Rücksprünge 7 als Rillen 8 ausgebildet sind, welche parallel zueinander und parallel zur Förderrichtung der dem Messer 2 zugeordneten Förderbänder 3,4 ausgerichtet sind.

Das Messer in Fig. 3 ist geschnitten und in zwei Maßstäben dargestellt. Die in der linken Darstellung gekennzeichnete Einzelheit D ist in der rechten Darstellung im Maßstab 1:2 vergrößert dargestellt. Diese Darstellung zeigt die Rillen 8.

## Patentansprüche

1. Vorrichtung zum Schneiden von Fleischstücken, insbesondere zum Zerteilen von Fleischstücken jeweils in Hälften, umfassend zumindest ein horizontal ausgerichtetes Messer und umfassend diesem Messer zugeordnete Transportmittel für die Fleischstücke,
wobei dem Messer auf seiner Unterseite und auf seiner Oberseite jeweils ein Transportmittel zugeordnet ist, dass diesen Transportmitteln ein weiteres Transportmittel nachgeordnet ist und dass die Transportgeschwindigkeit des weiteren Transportmittels höher ist als die Transportgeschwindigkeit der dem Messer zugeordneten Transportmittel, und wobei jedes Transportmittel ein Förderband (3, 4, 6) ist,
**dadurch gekennzeichnet,**
**dass** das untere Förderband (3) sowie ein Abschnitt des weiteren Förderbandes (6) unterhalb des Messers (2) angeordnet sind und das obere Förderband (4) über das freie Ende des Messers (2) hinaus steht, wobei das Messer zumindest auf seiner unteren Schneidefläche Schneideflächenmaterialrücksprünge aufweist.

2. Vorrichtung nach Anspruch 1, **dadurch gekennzeichnet, dass** der Abstand zwischen dem Transportmittel auf der Oberseite des Messers (2) zum Messer (2) veränderbar einstellbar ist.

3. Vorrichtung nach Anspruch 1 oder 2, **dadurch gekennzeichnet, dass** das der Oberseite des Messers (2) zugekehrte Untertrum des oberen Förderbandes (4) einen Toleranzausgleich von etwa 10 mm hat.

4. Vorrichtung nach einem der vorhergehenden Ansprüche, **dadurch gekennzeichnet, dass** die auf der unteren Schneidefläche angeordneten Schneideflächenmaterialrücksprünge (7) als Rillen (8) ausgebildet sind.

5. Vorrichtung nach Anspruch 4 **dadurch gekennzeichnet, dass** die Rillen (8) parallel zueinander und parallel zur Förderrichtung der dem Messer (2) zugeordneten Transportmittel ausgerichtet sind.

## Claims

1. A device for cutting pieces of meat, in particular for splitting pieces of meat into halves, comprising at least one horizontally oriented blade and comprising transport means assigned to this blade for the pieces of meat, wherein a transport means is assigned to the blade in each case on the bottom side thereof and on the upper side thereof, that a further transport means is arranged downstream from said transport means and that the transport speed of the further transport means is higher than the transport speed of the transport means assigned to the blade, and wherein each transport means is a conveyor belt (3, 4, 6),
**characterized in**
**that** the lower conveyor belt (3) as well as a section of the further conveyor belt (6) are arranged below the blade (2) and the upper conveyor belt (4) projects beyond the free end of the blade (2), wherein the blade has cutting surface material recesses at least on its lower cutting surface.

2. The device according to claim 1, **characterized in that** the distance between the transport means on the upper side of the blade (2) to the blade (2) can be adjusted variably.

3. The device according to claim 1 or 2, **characterized in that** the upper run of the upper conveyor belt (4), which faces the upper side of the blade (2), has a tolerance compensation of approximately 10 mm.

4. The device according to one of the preceding claims, **characterized in that** the cutting surface material recesses (7) arranged on the lower cutting surface are embodied as grooves (8).

5. The device according to claim 4, **characterized in that** the grooves (8) are oriented parallel to one another and parallel to the conveying direction of the transport means, which are assigned to the blade (2).

## Revendications

1. Dispositif destiné à couper des pièces de viande, notamment à diviser des pièces de viande en moitiés respectives, comprenant au moins une lame orientée à l'horizontale et des moyens de transport globalement associés à ladite lame, à la lame étant associé sur sa face inférieure et sur sa face supérieure chaque fois un moyen de transport, en aval desdits moyens de transport étant monté un moyen de transport supplémentaire et la vitesse de transport du moyen de transport supplémentaire étant supérieure à la vitesse de transport des moyens de transport associés à la lame et chaque moyen de transport étant une bande de convoyage (3, 4, 6),
**caractérisé en ce que**
la bande de convoyage (3) inférieure, ainsi qu'un tronçon de la bande de convoyage (6) supplémentaire sont placés en-dessous de la lame (2) et la bande de convoyage (4) supérieure déborde par-dessus l'extrémité libre de la lame (2), au moins sur sa face coupante inférieure, la lame comportant des retraits de la matière de face coupante.

2. Dispositif selon la revendication 1, **caractérisé en ce que** l'écart entre le moyen de transport sur la face supérieure de la lame (2) et la lame (2) est réglable de manière variable.

3. Dispositif selon la revendication 1 ou 2, **caractérisé en ce que** le brin inférieur dirigé vers la face supérieure de la lame (2) de la bande de convoyage (4) supérieure a une compensation de tolérance d'environ 10 mm.

4. Dispositif selon l'une quelconque des revendications précédentes, **caractérisé en ce que** les retraits (7) de la matière de face coupante placés sur la face coupante inférieure sont conçus en tant que cannelures (8).

5. Dispositif selon la revendication 4, **caractérisé en ce que** les cannelures (8) sont orientées à la parallèle les unes des autres et à la parallèle de la direction de convoyage des moyens de transport associés à la lame (2).
